# EUROPÄISCHE PATENTSCHRIFT

(11) **EP 2 218 917 B1**
(45) Veröffentlichungstag und Bekanntmachung des Hinweises auf die Patenterteilung: **03.04.2013**
(21) Anmeldenummer: 09152661.6
(22) Anmeldetag: 12.02.2009
(51) Int. Cl.: F04D 29/16, F04D 29/28, F04D 29/68

(54) **Radial- oder Diagonal-Ventilatorrad**
Radial or diagonal ventilator wheel
Roue de ventilateur radiale ou diagonale

(43) Veröffentlichungstag der Anmeldung: 18.08.2010
(73) Patentinhaber: ebm-papst Mulfingen GmbH & Co. KG, 74673 Mulfingen (DE)
(72) Erfinder: Bohl, Katrin, 74653, Künzelsau (DE); Schneider, Marc, 74677 Dörzbach (DE); Schöne, Jürgen, 97980, Bad Mergentheim (DE)
(74) Vertreter: Patentanwälte Dr. Solf & Zapf

(56) Entgegenhaltungen:
- EP-A- 1 933 039
- GB-A- 438 036
- US-A- 2 724 544
- US-A1- 2007 116 561

## Beschreibung

Die vorliegende Erfindung betrifft ein Ventilatorrad gemäß dem Oberbegriff des Anspruchs 1 in einer Ausführung als Radial- oder Diagonalventilator.

In diesem Zusammenhang bedeutet der Begriff "nicht-rotationssymmetrisch", dass zwei beliebige unterschiedliche Radialschnitte der Bodenscheibe und/oder der Deckscheibe in zwei Ebenen, die die Rotationsachse enthalten und in Umfangsrichtung einen bestimmten Differenzwinkel einschließen, bei verschiedenen Umfangswinkeln nicht deckungsgleich sind, sondern voneinander abweichen. Eine Abweichung könnte dabei grundsätzlich in Richtung der Rotationsachse (axial) und/oder in radialer Richtung (radial) vorhanden sein. Mit anderen Worten bedeutet dies, dass im Falle einer Nicht-Rotationssymmetrie eine Drehung des Körpers um bestimmte Winkel um die Rotationsachse das Objekt bzw. dessen Schnittfläche nicht auf sich selbst abbildet.

Ein solches Ventilatorrad der eingangs beschriebenen, gattungsgemäßen Art (sog. "Turbo-Maschine") ist in unterschiedlichen Ausführungen in der Veröffentlichung JP 2001-263 294 beschrieben. Dabei soll die Deckscheibe oder die Bodenscheibe oder jede der beiden Scheiben eine in Umfangsrichtung schräg-gestufte Kontur aufweisen. Durch diese in Rotationsrichtung schräge Stufenform sollen eine Ablöseneigung der Strömung reduziert und dadurch das Geräusch und der Wirkungsgrad positiv beeinflusst werden. Die Stufenform führt dazu, dass jede Ventilatorschaufel auf ihrer Saugseite und ihrer Druckseite unterschiedliche (axial gemessene) Austrittsbreiten aufweist, und zwar kann - je nach Ausführungsform - die Austrittsbreite auf der Saugseite kleiner oder größer als die Austrittsbreite auf der Druckseite sein.

Die EP 1 933 039 A1 beschreibt einen Radialventilator mit Rippen, Aussparungen bzw. Einschnitten auf der Außenseite der Deckscheibe. Diese Ausgestaltung soll durch eine bestimmte Strömungsführung zu einer Geräuschminderung führen.

Die weitere Veröffentlichung EP 1 032 766 B1 beschreibt ein Lüfterrad insbesondere für einen Turbolader. Bei diesem Lüfterrad werden Schaufeln durch Prägungen an mindestens einer der beiden Scheiben (Boden- und/oder Deckscheibe) gebildet. Durch diese Prägungen entsteht ebenfalls eine nicht-rotationssymmetrische Geometrie. Allerdings beschäftigt sich diese Veröffentlichung nicht mit einer Beeinflussung der Strömung, sondern hat hauptsächlich fertigungstechnische und stabilitätsfördernde Aspekte zum Inhalt.

Das Dokument JP 2001-173595 zeigt in Fig. 5 einen Radialventilator, bei dem nur die Deckscheibe bereits durch einen wellenförmigen Verlauf in Umfangsrichtung eine nicht-rotationssymmetrische Geometrie mit einem in axialer Richtung gesehen kontinuierlichen, stetigen Verlauf aufweist. Dabei soll aber in den die Ventilatorschaufeln tragenden Bereichen die Deckscheibe konvex nach oben gewölbt sein, während die jeweils zwischen zwei benachbarten Schaufeln liegenden Bereiche konkav nach unten gewölbt sind. Dadurch werden folglich die Auslassöffnungsquerschnitte der Schaufelkanäle eingeengt.

Die Veröffentlichung US 2007/0116561 A1 bzw. die korrespondierende US 7,455,504 B2 beschreibt verschiedene Ausführungen einer recht speziellen Strömungsmaschine, die in sehr kleinen Ausführungen besonders für Computer vorgesehen sein soll. Hierbei sollen die Strömungskanäle mit einem sehr kleinen Strömungsquerschnitt ausgebildet sein, um eine laminare Strömung zu erreichen. Demzufolge handelt es sich nicht um eine "Turbo-Maschine", da bei diesem Stand der Technik die so genannte Reynolds-Zahl ausdrücklich jedenfalls kleiner als 2300 sein soll. Konkret wird der gesamte Strömungsquerschnitt in eine Vielzahl von kleinen Strömungskanälen aufgeteilt. Dies wird beispielsweise durch eine wabenartige Struktur erreicht, so dass die Strömungskanäle nicht jeweils zwischen zwei äußeren Deckscheiben begrenzt sind. Durch die bekannte Ausbildung ergibt sich zwar auf den ersten Blick eine nicht-rotationssymmetrische Ausgestaltung, diese dient aber ausschließlich dem Zweck, kleine Strömungskanäle zu formen, um laminare Strömungen zu gewährleisten. Merkmale dieser bekannten Ausführungen können nicht auf ein Ventilatorrad der hier im Rahmen der vorliegenden Erfindung behandelten Art übertragen werden, weil es sich um völlig verschiedene Wirkprinzipien handelt. So liegt z. B. der "Spitzenwirkungsgrad" (peak efficiency) der bekannten "Laminar-Maschine" nur bei etwa 0,2 (20 %).

In zahlreichen weiteren Veröffentlichungen sind rotationssymmetrische Ventilatorräder beschrieben. Nur rein beispielhaft seien hier die Veröffentlichungen DE 29 40 773 C2, DE 199 18 085 A1, EP 1 574 716 B1 und DE 203 03 443 U1 genannt. Solche Ventilatoren mit rotationssymmetrisch ausgeführten Boden- und/oder Deckscheiben weisen sowohl in Richtung der Rotationsachse als auch in umfänglicher Richtung zum Teil stark ungleichförmige Geschwindigkeits- und Druckverteilungen, d. h. lokal überhöhte Geschwindigkeits-/Dnackbereiche auf. Dies kann zu Strömungsablösungen und sogar Rückströmungen führen, die wiederum aerodynamische Verluste, Wirkungsgradeinbußen und auch eine Erhöhung der Geräuschemission bewirken.

Der vorliegenden Erfindung liegt die Aufgabe zu Grunde, ein Ventilatorrad der eingangs beschriebenen Art zu schaffen, mit dem bei guter mechanischer Stabilität eine verbesserte Beeinflussung der Strömung zur Optimierung hinsichtlich Luftleistung, Wirkungsgrad sowie Geräuschverhalten erreicht wird.

Erfindungsgemäß wird dies durch die Merkmale des Anspruchs 1 erreicht. Vorteilhafte Ausgestaltungen der Erfindung sind in den abhängigen Ansprüchen und der sich unten anschließenden Beschreibung enthalten.

Ein Erfindungsaspekt liegt gemäß dem Anspruch 1 darin, dass die jeweils nicht-rotationssymmetrische Deckscheibe bzw. Bodenscheibe zusätzlich in axialer bzw. achsparalleler Richtung gesehen einen kontinuierlichen, punktstetigen Verlauf an den jeweiligen Außenseiten von Boden- und/oder Deckscheibe über den gesamten Umfang (auch über die Bereiche der Schaufeln) hinweg aufweist. Dies bedeutet, es existiert zwischen zwei durch die Achse verlaufenden Radialschnitten ein Grenzwinkel α _{G} > 0°, ab dem eine weitere Annäherung der beiden Radialschnitte dazu führt, dass auch die Form-Abweichungen in axialer Richtung der jeweiligen Außenseiten von Boden- und/oder Deckscheibe kleiner werden. Es handelt sich somit um einen stetigen Verlauf in axialer Richtung, wodurch gegenüber dem stufenförmigen Verlauf beispielsweise gemäß JP 2001-263 294 und auch gemäß EP 1 933 039 A1 eine deutliche Verbesserung erreicht wird.

Erfindungsgemäß ist weiterhin vorgesehen, dass die Deckscheibe und/oder die Bodenscheibe in Umfangsrichtung eine wellenförmige Gestaltung aufweisen/aufweist, wobei jeweils zwischen zwei benachbarten Ventilatorschaufeln ein sich konvex nach außen wölbender Abschnitt gebildet ist. Dadurch wird im Gegensatz zu der oben erwähnten JP 2001-173595 eine Vergrößerung der Auslassquerschnitte der Schaufelkanäle erreicht.

Zusätzlich zu der Erfindungsgemäß Anspruch 1 kann in einem weiteren Aspekt gemäß dem Anspruch 2 vorgesehen sein, dass die jeweils nicht-rotationssymmetrische Deckscheibe bzw. Bodenscheibe zwischen zwei radialen, die Rotationsachse enthaltenden und beidseitig jeder Ventilatorschaufel liegenden Schnitten über die Ventilatorschaufel hinweg ohne Sprung ausgebildet ist. Auch dies ist vorteilhaft im Sinne der Lösung der zu Grunde liegenden Aufgabe.

In weiterer Ausgestaltung der Erfindung kann die Geometrieabweichung zweier verschiedener, die Rotationsachse enthaltender Schnitte der jeweils nicht-rotationssymmetrischen Scheibe (Deck- oder Bodenscheibe) in radialer Richtung beliebig sein (im Gegensatz zu dem erfindungsgemäß jedenfalls punktstetigen Verlauf in axialer Richtung). Dies bedeutet, dass radial wahlweise ein punktstetiger oder auch ein sprungförmiger Verlauf möglich ist.

Während man mit der geometrischen Gestaltung der Ventilatorschaufeln und der Gestaltung der zwischen den Schaufeln gebildeten Strömungskanäle durch eine bekannte rotationssymmetrisch ausgeführte Boden- und/oder Deckscheibe die Geschwindigkeits- und Druckverteilung in Richtung der Rotationsachse beeinflussen kann, bleibt die Ungleichförmigkeit in umfänglicher Richtung hiervon weitestgehend unbeeinflusst. Im Gegensatz dazu kann mit der erfindungsgemäß nicht-rotationssymmetrischen Gestaltung zusätzlich gezielt ein vorteilhafter Einfluss auf die in Umfangsrichtung auftretende Ungleichförmigkeit der Geschwindigkeits- und Druckverteilung genommen werden. Daraus resultieren u. a. folgende Vorteile:
- Beeinflussung der Abströmung vom Ventilatorrad derart, dass eine Vergleichmäßigung der Strömung vor allem in umfänglicher Richtung und dadurch bedingt eine Reduktion der maximal lokal auftretenden Strömungsgeschwindigkeit stattfindet, was sich positiv auf aerodynamische und akustische Eigenschaften des Ventilatorrades auswirkt; insbesondere wird dadurch eine Verbesserung des Wirkungsgrades und der Geräuschemission erreicht.
- Gezielte Beeinflussung der Strömung im Ventilatorrad zur Reduktion von Interaktionen mit den Schaufelkanalbewandungen zur Geräuschreduktion und zur Verbesserung der Luftleistung sowie des Wirkungsgrades.
- Mehr Freiheitsgrade zur Strömungsbeeinflussung (vor allem in umfänglicher Richtung) und Strömungsführung; dadurch Stabilisierung der Strömung im Schaufelkanal und somit Verringerung der Ablöseneigung der Strömung.
- Verbesserung der mechanischen Stabilität; dadurch auch Materialeinsparung möglich.

Anhand von mehreren in der Zeichnung veranschaulichten Ausführungsbeispielen soll die Erfindung nun genauer erläutert werden. Dabei zeigen:
- Fig. 1: eine erste nicht erfindungsgemäße Ausführungsform eines Ventilatorrades, und zwar in Fig. 1a eine Perspektivansicht und in Fig. 1b einen Axialschnitt in einer diametralen Schnittebene,
- Fig. 2 bis 4: jeweils eine erfindungsgemäße Ausführung des Ventilatorrades, wobei jeweils in einer Teilfigur a) eine Perspektivansicht und in einer Teilfigur b) eine Seitenansicht dargestellt sind,
- Fig. 5 bis 8: weitere, nicht erfindungsgemäße Ausführungen in gleichartigen Ansichten wie in den Figuren 1 bis 4 und
- Fig. 9: eine weitere Perspektivansicht eines erfindungsgemäßen Ventilatorrades beispielhaft in einer Ausführung wie in Fig. 4a in einem vergrößerten Maßstab zur weiteren Erläuterung der Erfindung.

Es wird bemerkt, dass nur die Figuren 2 bis 4 und 9 Ausführungen zeigen, die dem Gegenstand des Anspruchs 1 entsprechen. Die übrigen Figuren zeigen aber weitere Einzelmerkmale, die optional zusätlich bei den erfindungsgemäßen Ausführungen gemäß Fig. 2 bis 4 und 9 vorhanden sein können.

In allen Ausführungsbeispielen besteht ein um eine Rotationsachse Z rotierend anzutreibendes Ventilatorrad 1 aus einer Deckscheibe 2 mit einer vorzugsweise im Wesentlichen zentrischen Einlassöffnung 4 zum Lufteintritt, einer in Achsrichtung Z gegenüberliegenden Bodenscheibe 6 und mehreren Ventilatorschaufeln 8. Diese Ventilatorschaufeln 8 sind zwischen der Bodenscheibe 6 und der Deckscheibe 2 angeordnet. Die Ventilatorschaufeln 8 sind in einer bestimmten Umfangsverteilung um die Rotationsachse Z und die Einlassöffnung 4 herum angeordnet. In Umfangsrichtung jeweils zwischen zwei benachbarten Ventilatorschaufeln 8 sind Schaufelkanäle 10 gebildet, die vom Bereich der Einlassöffnung 4 aus radial oder diagonal nach außen führen und am Außenbereich des Ventilatorrades 1 Ausblasöffnungen bilden.

Bei dem erfindungsgemäßen Ventilatorrad 1 ist es zunächst wesentlich, dass die Deckscheibe 2 oder die Bodenscheibe 6 oder aber jede der beiden Scheiben 2, 6 eine nicht-rotationssymmetrische Geometrie aufweist.

Dazu sei an dieser Stelle auf die Fig. 9 verwiesen, wo zusätzlich zwei radiale, d. h. entsprechend einem Radius r verlaufende und sich in der Rotationsachse Z schneidende Ebenen E1 und E2 eingezeichnet sind, die einen bestimmten Differenzwinkel α einschließen. Nicht-Rotationssymmetrie im Sinne der vorliegenden Erfindung liegt vor, wenn die in den Ebenen E1 und E2 liegenden Querschnittsflächen der jeweiligen Scheibe 2 und/oder 6 sich - bei verschiedenen Umfangswinkeln - voneinander unterscheiden.

Dabei ist aber zusätzlich der Verlauf der jeweils nicht-rotationssymmetrischen Scheibe 2 und/oder 6 in axialer Richtung an den jeweiligen Außenseiten von Bodenscheibe 6 und/oder Deckscheibe 2 über den gesamten Umfangsbereich (auch über die Schaufeln) hinweg punktstetig, d. h. mit abnehmendem Differenzwinkel α existiert ein Grenzwinkel αG > 0°, ab dem eine weitere Annäherung der beiden Radialschnitte E1 und E2 (Fig. 9) dazu führt, dass auch die Form-Abweichungen in axialer Richtung Z der jeweiligen Außenseiten von Bodenscheibe 6 und/oder Deckscheibe 2 kleiner werden. Bevorzugt ist zusätzlich dazu vorgesehen, dass zwei Querschnitte, die in zwei die Rotationsachse Z enthaltenden und sich dadurch in der Rotationsachse Z schneidenden Ebenen liegen, beidseitig jeder Ventilatorschaufel 8 keinen Sprung in Drehrichtung über die Schaufel 8 hinweg darstellen.

Im Gegensatz zu dem punktstetigen Verlauf in axialer Richtung Z kann erfindungsgemäß die Geometrieabweichung zweier unterschiedlicher, die Rotationsachse Z enthaltender Schnitte in radialer Richtung (Radius r in Fig. 9) beliebig sein. Dies bedeutet, dass hier sowohl punktstetige, als auch sprungförmige Verläufe möglich sind.

Im Folgenden sollen die einzelnen Ausführungsbeispiele kurz genauer beschrieben werden.

Bei der Ausführung gemäß Fig. 1 ist die Deckscheibe 2 im Bereich der Einlassöffnung 4 mit einem Radeinlass 12 ausgestattet, wobei die Deckscheibe 2 im Bereich dieses Radeinlasses 12 nicht-rotationssymmetrisch in Richtung der Rotationsachse Z ausgeführt ist. Im dargestellten Beispiel erstreckt sich der Radeinlass 12 stegartig axial von der Deckscheibe 2 weg und weist in Umfangsrichtung eine wellenförmige Kontur mit axialen Erhebungen und dazwischen liegenden Vertiefungen auf. Das Ventilatorrad 1 ist in diesem Fall als Radialventilator ausgeführt.

Auch in der Ausführung gemäß Fig. 2 handelt es sich um einen Radialventilator, wobei in diesem Fall nur die Deckscheibe 2 in Richtung der Drehachse Z nicht-rotationssymmetrisch ausgebildet ist. In diesem Beispiel ist dazu die Deckscheibe 2 erfindungsgemäß in Umfangsrichtung wellenförmig ausgebildet, wobei jeweils zwischen zwei Ventilatorschaufeln 8 ein sich konvex nach außen wölbender Abschnitt gebildet ist. Diese Abschnitte gehen im Bereich jeder Ventilatorschaufel 8 stetig ineinander über.

In Fig. 3 ist eine Ausführung als Radialventilator dargestellt, bei der nur die Bodenscheibe 6 nicht-rotationssymmetrisch in Achsrichtung Z ausgeführt ist. Konkret kann es sich um eine gleichartige Ausgestaltung handeln, wie sie bei der Deckscheibe 2 gemäß Fig. 2 vorgesehen ist.

Die Ausführung gemäß Fig. 4 kombiniert praktisch beide Ausführungen gemäß Fig. 2 und 3. Dies bedeutet, dass dieser Radialventilator sowohl im Bereich der Deckscheibe 2 als auch im Bereich der Bodenscheibe 6 nicht-rotationssymmetrisch und wellenförmig ausgeführt ist.

In Fig. 5 ist eine Ausführung des Ventilatorrades 1 als Diagonalventilator veranschaulicht, wobei die Deckscheibe 2 in radialer Richtung r nicht-rotationssymmetrisch ausgeführt ist, und zwar in diesem Fall nicht stetig, sondern sprungförmig. Dies wird durch einen nicht stetigen, sondern über Ecken im Radius springenden Verlauf einer äußeren Umfangskante 14 der Deckscheibe 2 erreicht.

Die Fig. 6 zeigt eine Ausführung als Radialventilator, wobei die Deckscheibe 2 in radialer Richtung r nicht-rotationssymmetrisch ausgeführt ist, und zwar punktstetig.

Dies bedeutet, dass die Deckscheibe 2 hier einen stetigen Umfangsverlauf ohne Ecken oder sonstige Sprünge aufweist.

Entsprechendes gilt auch für die sehr ähnliche Ausführung gemäß Fig. 7, wobei jedoch an Punkten P jeweils eine Ecke bzw. ein Knick auftritt.

Natürlich sind auch andere Ausführungen möglich, durch die sich eine in Umfangsrichtung unregelmäßige Geometrie von Deck- und/oder Bodenscheibe 2, 6 ergibt.

Für alle Ausführungsformen gilt, dass die Ventilatorschaufeln 8 einen beliebigen Verlauf aufweisen können. Beispielsweise können sie hinsichtlich der Rotationsrichtung vorwärts oder rückwärts gekrümmt sein.

## Patentansprüche

1. Ventilatorrad (1) in einer Ausführung als Radial- oder Diagonalventilator, bestehend aus einer Deckscheibe (2) mit einer Einlassöffnung (4), einer Bodenscheibe (6) und mehreren jeweils zwischen der Bodenscheibe (6) und der Deckscheibe (2) und über den Umfang der Einlassöffnung (4) und um eine Rotationsachse (Z) herum verteilt angeordneten Ventilatorschaufeln (8), wobei in Umfangsrichtung jeweils zwischen benachbarten Ventilatorschaufeln (8) Schaufelkanäle (10) gebildet sind, die axial von der Deckscheibe (2) und der Bodenscheibe (6) begrenzt sind und vom Bereich der Einlassöffnung (4) aus radial oder diagonal nach außen führen und am Außenbereich Ausblasöffnungen bilden, und wobei die Deckscheibe (2) und/oder die Bodenscheibe (6) eine nicht-rotationssymmetrische Geometrie aufweisen/aufweist, wobei
die Deckscheibe (2) und/oder die Bodenscheibe (6) nicht-rotationssymmetrisch in Richtung der Rotationsachse (Z) ausgebildet sind/ist, wobei die jeweils nicht-rotationssymmetrische Geometrie in axialer bzw. achsparalleler Richtung (Z) gesehen einen kontinuierlichen, punktstetigen Verlauf aufweist, wobei die Deckscheibe (2) und/oder die Bodenscheibe (6) in Umfangsrichtung eine wellenförmige Gestaltung auflveisen/aufweist, **dadurch gekennzeichnet, dass**, jeweils zwischen zwei benachbarten Ventilatorschaufeln (8) ein sich konvex nach außen wölbender Abschnitt gebildet ist.

2. Ventilatorrad nach Anspruch 1,
**dadurch gekennzeichnet, dass** die jeweils nicht-rotationssymmetrische Geometrie zwischen zwei radialen, die Rotationsachse (Z) enthaltenden und beidseitig jeder Ventilatorschaufel (8) liegenden Schnitten über die Ventilatorschaufel (8) hinweg ohne Sprung ausgebildet ist.

3. Ventilatorrad nach Anspruch 1 oder 2,
**dadurch gekennzeichnet, dass** die jeweils nicht-rotationssymmetrische Geometrie in radialer Richtung (r) gesehen einen kontinuierlichen, punktstetigen Verlauf oder einen nicht-kontinuierlichen, sprungförmigen Verlauf aufweist.

4. Ventilatorrad nach einem der Ansprüche 1 bis 3,
**dadurch gekennzeichnet, dass** die Deckscheibe (2) im Bereich eines die Einlassöffnung (4) umschließenden, axial vorstehenden Radeinlasses (12) nicht-rotationssymmetrisch in Richtung der Rotationsachse (Z) ausgebildet ist, wobei insbesondere der Radeinlass (12) eine wellenförmige Verlaufskontur mit abwechselnden Vorsprüngen und Vertiefungen aufweist.

5. Ventilatorrad nach einem der Ansprüche 1 bis 4,
**dadurch gekennzeichnet, dass** die Deckscheibe (2) nicht-rotationssymmetrisch in Radiusrichtung (r) ausgebildet ist.

6. Ventilatorrad nach einem der Ansprüche 1 bis 5,
**dadurch gekennzeichnet, dass** die Bodenscheibe (6) nicht-rotationssymmetrisch in Radiusrichtung (r) ausgebildet ist.

7. Ventilatorrad nach einem der Ansprüche 1 bis 6,
**dadurch gekennzeichnet, dass** diejeweilsnicht-rotationssymmetrische Geometrie bezüglich Form und/oder Anordnung in Umfangsrichtung periodisch wiederkehrend oder unregelmäßig ausgebildet ist.

## Claims

1. A fan wheel (1) in a design as a radial- or diagonal fan, consisting of a cover disc (2) with an inlet opening (4), a base disc (6) and a plurality of fan blades (8) in each case arranged distributed between the base disc (6) and the cover disc (2) and over the circumference of the inlet opening (4) and about a rotational axis (Z), wherein in the circumferential direction, in each case blade channels (10) are formed between adjacent fan blades (8), which blade channels (10) are bounded axially by the cover disc (2) and the base disc (6) and run radially or diagonally outwards from the region of the inlet opening (4) and form blow-out openings at the exterior region, and wherein the cover disc (2) and/or the base disc (6) has/have a geometry which is not rotationally symmetrical, wherein
the cover disc (2) and/or the base disc (6) is/are non-rotationally symmetrical in the direction of the rotational axis (Z), wherein the in each case non-rotationally symmetrical geometry has a continuous, point-continuous course viewed in an axial or axially-parallel direction (Z), wherein the cover disc (2) and/or the bottom disc (6) has/have an undulating form in the circumferential direction, **characterised in that** a convexly outwards curving portion is formed in each case between two adjacent fan blades (8).

2. A fan wheel according to claim 1, **characterised in that** the in each case non-rotationally symmetrical geometry between two radial sections, containing the rotational axis (Z) and lying on both sides of each fan blade (8), is formed across the fan blade (8) without a step.

3. A fan wheel according to claim 1 or 2, **characterised in that** the in each case non-rotationally symmetrical geometry has, viewed in a radial direction (r), a continuous, point-continuous course or a non-continuous, step-like course.

4. A fan wheel according to any one of claims 1 to 3, **characterised in that** in the region of a wheel inlet which surrounds the inlet opening (4) and which protrudes axially, the cover disc (2) is formed non-rotationally symmetrical in the direction of the rotational axis (Z), wherein in particular the wheel inlet (12) has an undulating course contour with alternating protrusions and recesses.

5. A fan wheel according to any one of claims 1 to 4, **characterised in that** the cover disc (2) is non-rotationally symmetrical in a radius direction (r).

6. A fan wheel according to any one of claims 1 to 5, **characterised in that** the base disc (6) is non-rotationally symmetrical in a radius direction (r).

7. A fan wheel according to any one of claims 1 to 6, **characterised in that** the in each case non-rotationally symmetrical geometry regarding form and/or arrangement in the circumferential direction is periodically recurring or irregular.

## Revendications

1. Roue de ventilateur (1) réalisée sous forme de ventilateur radial ou diagonal, se composant d'un disque de recouvrement (2) avec une ouverture d'entrée (4), un disque de fond (6) et plusieurs pales de ventilateur (8) disposées respectivement entre le disque de fond (6) et le disque de recouvrement (2) et réparties sur la périphérie de l'ouverture d'entrée (4) et autour d'un axe de rotation (Z), dans laquelle des canaux de pale (10) sont formés dans le sens périphérique respectivement entre des pales de ventilateur (8) contigus, qui sont délimités axialement par le disque de recouvrement (2) et le disque de fond (6) et mènent de la zone de l'ouverture d'entrée (4) dans le sens radial ou diagonal vers l'extérieur et forment sur la zone extérieure des ouvertures de soufflage, et dans laquelle le disque de recouvrement (2) et/ou le disque de fond (6) présentent une géométrie qui n'est pas à symétrie de rotation, le disque de recouvrement (2) et/ou le disque de fond (6) étant réalisé de manière non symétrique en rotation en direction de l'axe de rotation (Z), la géométrie respectivement non symétrique en rotation présentant dans le sens axial ou parallèle à l'axe (Z) un tracé continu, à point, le disque de recouvrement (2) et/ou le disque de fond (6) présentant dans le sens périphérique une forme ondulée, **caractérisée en ce qu'**une section se bombant de manière convexe vers l'extérieur est formée respectivement entre deux pales de ventilateur contiguës (8).

2. Roue de ventilateur selon la revendication 1, **caractérisée en ce que** la géométrie respectivement non symétrique en rotation est réalisée au-delà des pales de ventilateur (8) sans faille entre deux coupes radiales, contenant l'axe de rotation (Z) et se trouvant de part et d'autre de chaque pale de ventilateur (8).

3. Roue de ventilateur selon la revendication 1 ou 2, **caractérisée en ce que** la géométrie respectivement non symétrique en rotation présente dans le sens radial (r) un tracé continu, à point ou un tracé non continu en forme de faille.

4. Roue de ventilateur selon l'une quelconque des revendications 1 à 3, **caractérisée en ce que** le disque de recouvrement (2) est réalisé dans la zone d'une entrée de roue (12) dépassant axialement, entourant l'ouverture d'entrée (4) de manière non symétrique en rotation en direction de l'axe de rotation (Z), l'entrée de roue (12) présentant en particulier un contour de tracé ondulé avec une alternance de saillies et de cavités.

5. Roue de ventilateur selon l'une quelconque des revendications 1 à 4, **caractérisée en ce que** le disque de recouvrement (2) est réalisé de manière non symétrique en rotation dans le sens radial (r).

6. Roue de ventilateur selon l'une quelconque des revendications 1 à 5, **caractérisée en ce que** le disque de fond (6) est réalisé de manière non symétrique en rotation dans le sens radial (r).

7. Roue de ventilateur selon l'une quelconque des revendications 1 à 6, **caractérisée en ce que** la géométrie respectivement non symétrique en rotation est réalisée de manière récurrente périodiquement ou irrégulièrement en ce qui concerne la forme et/ou l'agencement dans le sens périphérique.
